# FASCICULE DE BREVET EUROPEEN

(11) **EP 2 599 528 B1**
(45) Date de publication et mention de la délivrance du brevet: **14.01.2015**
(21) Numéro de dépôt: 12354050.2
(22) Date de dépôt: 29.11.2012
(51) Int. Cl.: A63B 29/02

(54) **Broche à glace pour former un point d'amarrage amovible comprenant une réserve d'affûtage à la base de chaque dent**
Eisschraube zum Bilden eines entfernbaren Klampenbefestigungspunkts, der eine Schärfaussparung unten an jedem Zahn umfasst
Ice screw for forming a removable mooring point comprising a sharpening recess at the base of each tooth

(30) Priorité: 29.11.2011 FR 1103633
(43) Date de publication de la demande: 05.06.2013
(73) Titulaire: Zedel, 38920 Crolles (FR)
(72) Inventeur: Maurice, Alain, 38660 Saint Hilaire du Touvet (FR); Bonnet, Guillaume, 38000 Grenoble (FR)
(74) Mandataire: Hecké, Gérard

(56) Documents cités:
- EP-A2- 1 491 238
- CA-A- 455 936
- JP-U- 60 182 077
- SU-A1- 939 891

## Description

### Domaine technique de l'invention

L'invention est relative à une broche à glace pour former un point d'amarrage amovible, ladite broche comportant :
- un fût tubulaire allongé doté d'un filetage extérieur,
- un trépan muni de dents, chaque dent comportant une arête de coupe, ledit trépan étant disposé à une extrémité longitudinale du fût.

### État de la technique

Dans le domaine des sports verticaux, il existe des dispositifs d'amarrage amovibles, notamment du type broche à glace comme illustré à la figure 1, comportant un fût 1 tubulaire allongé doté d'un filetage 2 extérieur et d'un trépan 3 muni de dents 4. Le trépan 3, illustré plus en détail à la figure 2 est disposé à une extrémité longitudinale E_{I1} du fût 1. Chaque dent 4 comporte une arête de coupe 5. En opposition au trépan 3, c'est-à-dire à l'autre extrémité longitudinale E_{I2} du fût 1, une tête 6 équipée d'une patte d'attache est solidarisée au fût 1. Cette patte d'attache a typiquement pour utilité de former un point de sécurisation d'un grimpeur, et de permettre l'entraînement en rotation pour visser le fût 1 dans la glace.

Il est fréquent que les arêtes de coupe 5 s'émoussent au fur et à mesure de l'utilisation du trépan 3. Dans ce cas, un utilisateur peut, comme illustré à la figure 3, réaliser une étape de maintenance de son dispositif d'amarrage en utilisant une lime 7 d'affûtage pour affûter le tranchant de la dent 4 au niveau de son arête de coupe 5. Cependant, un tel affûtage n'est pas aisé et demande une certaine dextérité pour ne pas entamer le fût 1 du dispositif. De plus, si le fût 1 est entamé lors de l'affûtage, ceci peut, dans certains cas extrêmes, porter préjudice à l'intégrité du dispositif ou à ses performances d'utilisation.

En outre, l'affûtage de l'arête de coupe orientée de sorte à faire face à la direction de vissage et d'une autre arête de coupe de la dent opposée à l'arête de coupe précédente, pour délimiter le sommet de la dent, permet aussi d'affûter le sommet de la dent associée pour obtenir une pointe.

Le document EP 1491238 décrit une broche à glace avec un trépan dont l'affûtage est compliqué à réaliser.

Le document SU 939891 se rapporte à un outil pour forer un trou dans la glace. Un tel outil ne possède pas de fût allongé doté d'un filetage extérieur, et est généralement utilisé par des pêcheurs, et non pas par des alpinistes., On note que la dent n'est pas affûtée latéralement. La zone affûtée se trouve au fond de la dent.

### Objet de l'invention

L'objet de l'invention consiste à réaliser une broche à glace dont l'affûtage est facilité.

On tend vers cet objet en ce qu'une encoche est formée dans le trépan à la base de chaque arête de coupe de sorte à délimiter une réserve d'affûtage de la dent associée.

Selon une réalisation, la broche comporte un témoin définissant un état de fin de vie dudit trépan. L'état de fin de vie peut être configuré de sorte à être atteint lorsque l'arête de coupe d'une des dents coïncide avec le fond de l'encoche.

Avantageusement, l'arête de coupe d'une dent s'étend du sommet de ladite dent à l'encoche associée.

L'encoche associée à une dent peut avoir une forme concave commençant de la base de l'arête de coupe, opposée au sommet de la dent, et se terminant à la base de la dent adjacente située en regard de l'arête de coupe.

Selon une mise en oeuvre, les dents du trépan sont formées dans le prolongement du fût, et chaque encoche est formée selon un axe perpendiculaire à l'axe longitudinal du fût.

Particulièrement, les dents du trépan peuvent être au nombre de quatre et être échelonnées angulairement, autour de l'axe longitudinal du fût, de sorte que les quatre encoches soient deux à deux placées respectivement le long d'un premier axe et d'un second axe, lesdits premier et second axes étant situés dans un même plan et perpendiculaires entre eux, ledit plan étant perpendiculaire à l'axe longitudinal du fût.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- La figure 1 représente une broche à glace selon l'art antérieur.
- La figure 2 illustre une vue détaillée du trépan de la figure 1.
- La figure 3 illustre une étape de maintenance effectuée sur le trépan de la figure 2.
- La figure 4 illustre un trépan selon un mode de réalisation de l'invention.

### Description de modes préférentiels de réalisation

La broche à glace est destinée à former un point d'amarrage amovible et diffère notamment de l'art antérieur par la forme de son trépan. En fait, le trépan est conformé de sorte que chaque dent comporte à sa base une réserve d'affûtage pour faciliter les étapes de maintenance visées dans l'état de la technique.

Ainsi, comme sur la figure 1, la broche à glace comporte un fût 1 tubulaire allongé doté d'un filetage extérieur 2. Le filetage permet avantageusement de faciliter le vissage du corps du fût dans de la glace. La broche comporte en outre un trépan 3 muni de dents 4, chaque dent 4 comportant une arête de coupe 5. Le trépan 3 est disposé à une extrémité longitudinale E_{I1} du fût 1.

Le rôle du trépan 3 est de favoriser la pénétration de la broche dans la glace par forage.

Comme illustré à la figure 4, une encoche 8 est formée dans le trépan 3 à la base de chaque arête de coupe 5 de sorte à délimiter une réserve d'affûtage de la dent associée. Autrement dit, chaque dent 4 comporte à sa base une encoche 8 permettant de faciliter son affûtage.

La réserve d'affûtage permet d'avoir une réserve de matière destinée à reformer une arête de coupe 5 tranchante si cette dernière venait à s'émousser.

Avantageusement, l'arête de coupe 5 d'une dent 4 s'étend du sommet 9 de ladite dent 4 à l'encoche 8 associée. En fait, la base 5a de l'arête de coupe 5, opposée au sommet 9, coïncide avantageusement avec un rebord de l'encoche 8. Cette arête de coupe 5 peut être délimitée par un biseau localisé de la dent 4 formant une lame aiguë et tranchante sur au moins un côté de la lame.

Selon une variante, la broche à glace comporte un témoin définissant un état de fin de vie dudit trépan 3. Ce témoin peut se présenter sous toute forme, par exemple une graduation qui quand elle est atteinte signifie qu'il ne faut plus affûter le trépan 3, mais qu'il faut changer la broche pour des raisons de sécurité. Avantageusement, ce témoin de fin de vie peut être mis en oeuvre directement par l'encoche 8 elle même, ainsi l'état de fin de vie peut être atteint lorsque l'arête de coupe 5 d'une des dents 4 coïncide avec le fond 8a de l'encoche 8. Typiquement, bien que cela ne soit pas représenté, lorsqu'une dent 4 du trépan 3 de la broche à glace a tellement été affûtée, de sorte à consommer toute sa réserve d'affûtage, on se retrouve dans une situation telle que celle illustrée aux figures 2 et 3, et dans ce cas la broche à glace doit être changée.

Selon une variante, l'encoche 8 associée à une dent a une forme concave, avantageusement de type arrondi, commençant de la base 5a de l'arête de coupe 5, opposée au sommet 9 de la dent 4, et se terminant à la base 4a de la dent adjacente (figure 4) située en regard de l'arête de coupe 5. Autrement dit, une encoche 8 peut comporter deux rebords distants du fond de l'encoche et coïncidant respectivement avec la base d'une arête de coupe et de la base d'une dent adjacente associées.

Selon un mode de réalisation, les dents 4 du trépan 3 sont formées dans le prolongement du fût 1, et chaque encoche 8 est formée selon un axe perpendiculaire à l'axe longitudinal A3 du fût 1. Autrement dit, le trépan 3 et le fût 1 peuvent être monoblocs.

Avantageusement sur la figure 4, les dents 4 du trépan 3, formées dans le prolongement du fût 1, sont au nombre de quatre et sont échelonnées angulairement, autour de l'axe longitudinal A3 du fût 1, de sorte qu'avantageusement les quatre encoches 8 soient deux à deux placées respectivement le long d'un premier A1 et d'un second A2 axes, lesdits premier et second axes A1, A2 étant situés dans un même plan et perpendiculaires entre eux, ledit plan étant perpendiculaire à l'axe longitudinal A3 du fût 1. Ceci permet, par exemple, de faciliter la fabrication de la broche et son affûtage.

Selon une réalisation particulière, facilitant notamment l'affûtage et la fabrication de la broche, deux encoches associées à un même premier axe, ou second axe, ont chacune une forme d'arc de cercle dont le centre de cercle est situé sur l'axe associé. De plus, ces deux encoches sont avantageusement symétriques par rapport au point d'intersection entre l'axe longitudinal A3 du fût 1 et le premier, ou second, axe associé auxdites encoches.

Dans le cadre d'une utilisation en tant que broche à glace, le fût tubulaire est avantageusement débouchant à ses deux extrémités de sorte à former une carotte de glace lors du vissage de la broche dans la glace, et à permettre l'extraction de cette carotte de glace après retrait de la broche de la glace dans laquelle elle était vissée.

L'encoche réalisée au niveau de chaque dent permet de faciliter l'affûtage à l'aide d'une lime sur toute la hauteur de l'arête de coupe. De plus l'encoche permet d'indiquer clairement une limite d'affûtage de la broche.

Comme indiqué, le trépan 3 permet de forer la glace par exemple lors de l'ascension d'une cascade de glace. Ainsi, le trépan 3 coopère avec le filetage 2 lors du vissage de la broche dans la glace. Les arêtes de coupes, associées aux encoches, des différentes dents sont donc avantageusement toutes orientées selon la direction de vissage de la broche à glace par son extrémité comportant le trépan 3.

Avantageusement, sur les figures la surface intérieure du tube formant le fût 1 est délimitée par un corps de révolution obtenu par la révolution d'une droite autour de l'axe longitudinal A3 du fût 1 tubulaire.

Bien qu'il ait été décrit une dent avec une arête de coupe, la dent peut comporter des arêtes de coupe. Par exemple sur la figure 4, le sommet 9 de la dent est délimité par deux arêtes de coupe 5 et 10 se rejoignant. L'affûtage de ces arêtes permet d'obtenir une dent la plus pointue possible de sorte à favoriser la pénétration dans la glace. L'encoche 8 d'une dent est formée à la base de l'arête de coupe 5 faisant face à la direction de vissage (dans l'exemple de la figure 4, la direction de vissage correspond au sens anti-horaire).

## Revendications

1. Broche à glace pour former un point d'amarrage amovible, ladite broche comportant :
- un fût (1) tubulaire allongé doté d'un filetage extérieur (2),
- un trépan (3) muni de dents (4), chaque dent (4) comportant une arête de coupe (5), ledit trépan (3) étant disposé à une extrémité longitudinale (E_{I1}) du fût (1),
**caractérisée en ce qu'**une encoche (8) est formée dans le trépan (3) à la base de chaque arête de coupe (5) de sorte à délimiter une réserve d'affûtage de la dent associée, en autorisant l'affûtage sur toute la hauteur de l'arête de coupe.

2. Broche selon la revendication 1, **caractérisée en ce qu'**elle comporte un témoin (8a) définissant un état de fin de vie dudit trépan (3).

3. Broche selon la revendication 2, **caractérisée en ce que** l'état de fin de vie est configuré de sorte à être atteint lorsque l'arête de coupe (5) d'une des dents (4) coïncide avec le fond (8a) de l'encoche (8).

4. Broche selon l'une quelconque des revendications précédentes, **caractérisée en ce que** l'arête de coupe (5) d'une dent (4) s'étend du sommet (9) de ladite dent (4) à l'encoche (8) associée.

5. Broche selon la revendication 4, **caractérisée en ce que** l'encoche (8) associée à une dent (4) a une forme concave commençant de la base (5a) de l'arête de coupe (5), opposée au sommet de la dent (4), et se terminant à la base (4a) de la dent (4) adjacente située en regard de l'arête de coupe (5).

6. Broche selon l'une quelconque des revendications précédentes **caractérisée en ce que** les dents (4) du trépan (3) sont formées dans le prolongement du fût (1), et **en ce que** chaque encoche (8) est formée selon un axe perpendiculaire à l'axe longitudinal (A3) du fût (1).

7. Broche selon la revendication 6, **caractérisée en ce que** les dents (4) du trépan (3) sont au nombre de quatre et sont échelonnées angulairement, autour de l'axe longitudinal (A3) du fût, de sorte que les quatre encoches (8) soient deux à deux placées respectivement le long d'un premier axe (A1) et d'un second axe (A2), lesdits premier et second axes (A1, A2) étant situés dans un même plan et perpendiculaires entre eux, ledit plan étant perpendiculaire à l'axe longitudinal (A3) du fût (1).

## Patentansprüche

1. Eisschraube, die einen wegnehmbaren Verankerungspunkt bilden soll, welche Schraube umfasst:
- einen röhrenförmigen, länglichen, mit einem Außengewinde (2) versehenen Schaft (1),
- einen mit Zähnen (4) versehenen Stoßbohrer (3), wobei jeder Zahn (4) eine Schneidkante (5) hat, welcher Stoßbohrer (3) an einem Längsende (EI1) des Schafts (1) angeordnet ist,
**dadurch gekennzeichnet, dass** in dem Stoßbohrer (3) eine Aussparung (8) am Ansatz jeder Schneidkante (5) gebildet ist und so einen Sicherheitsreserve-Schleifbereich des zugehörigen Zahns begrenzt, wodurch das Schleifen auf der ganzen Höhe der Schneidkante erfolgen kann.

2. Schraube nach Anspruch 1, **dadurch gekennzeichnet, dass** sie einen Kontrollbereich (8a) umfasst, der anzeigt, wenn die Lebensdauer des Stoßbohrers (3) erschöpft ist.

3. Schraube nach Anspruch 2, **dadurch gekennzeichnet, dass** das Ende der Lebensdauer als erreicht gilt, wenn die Schneidkante (5) eines der Zähne (4) mit dem Boden (8a) der Aussparung (8) zusammenfällt.

4. Schraube nach einem der vorstehenden Ansprüche, **dadurch gekennzeichnet, dass** sich die Schneidkante (5) eines Zahns (4) von der Spitze (9) dieses Zahns (4) bis zur zugehörigen Aussparung (8) erstreckt.

5. Schraube nach Anspruch 4, **dadurch gekennzeichnet, dass** die zu einem Zahn (8) jeweils gehörende Aussparung (8) eine konkave Form hat, die am zur Spitze des Zahns (4) entgegengesetzten Ansatz (5a) der Schneidkante (5) beginnt und am Ansatz (4a) des angrenzenden Zahns (4) endet, der sich gegenüber der Schneidkante (5) befindet.

6. Schraube nach einem der vorstehenden Ansprüche, **dadurch gekennzeichnet, dass** die Zähne (4) des Stoßbohrers (3) in der Verlängerung des Schafts (1) ausgebildet sind, sowie dadurch, dass jede Aussparung (8) gemäß einer zur Längsachse (A3) des Schafts (1) quer verlaufenden Achse gebildet ist.

7. Schraube nach Anspruch 6, **dadurch gekennzeichnet, dass** die Anzahl der Zähne (4) des Stoßbohrers (3) vier beträgt und sie winklig versetzt zueinander um die Längsachse (A3) des Schafts angeordnet sind, sodass die vier Aussparungen (8) jeweils paarweise entlang einer ersten Achse (A1) und einer zweiten Achse (A2) angeordnet sind, wobei erste und zweite Achse (A1, A2) auf ein und derselben Ebene und lotrecht zueinander angeordnet sind, welche Ebene lotrecht zur Längsachse (A3) des Schafts (1) verläuft.

## Claims

1. An ice screw for forming a removable belay point, said screw comprising:
- an elongated tubular shaft (1) provided with an external thread (2);
- a bit (3) with teeth (4), each tooth (4) having a cutting edge (5), said bit (3) being located at a longitudinal end (E_{I1}) of said shaft (1),
**characterized in that** a notch (8) is formed in said bit (3) at the base of each cutting edge (5) in order to delimit a sharpening reserve of the associated tooth.

2. A screw according to claim 1, **characterized in that** it comprises an indicator (8a) for defining an end-of-life status of said bit (3).

3. A screw according to claim 2, **characterized in that** the end-of-life status is configured to be reached when said cutting edge (5) of one of teeth matches the bottom (8a) of said notch (8).

4. A screw according to one of the previous claims, **characterized in that** said cutting edge (5) of a tooth (4) extends from the top (9) of said tooth (4) to the associated notch (8).

5. A screw according to claim 4, **characterized in that** the notch (8) associated to a tooth (4) has a concave shape starting from the base (5a) of the cutting edge (5), opposite the top of tooth (4), and ending at the base (4a) of the adjacent tooth (4) facing the cutting edge (5).

6. A screw according to any one of the previous claims, **characterized in that** the teeth (4) of said bit (3) are formed in line with the shaft (1), and that each notch (8) is formed along an axis perpendicular to a longitudinal axis (A3) of the shaft (1).

7. A screw according to claim 6, **characterized in that** the four teeth (4) of the bit (3) are angularly spaced about said longitudinal axis (A3) of the shaft, so that the four notches (8) are placed two by two respectively along a first axis (A1) and a second axis (A2), said **characterized in that** first and second axis being in the same plane and located perpendicular to each other, said plane being perpendicular to the longitudinal axis (A3) of the shaft (1).
